# EUROPÄISCHE PATENTSCHRIFT

(11) **EP 2 750 770 B1**
(45) Veröffentlichungstag und Bekanntmachung des Hinweises auf die Patenterteilung: **30.09.2015**
(21) Anmeldenummer: 12740135.4
(22) Anmeldetag: 24.07.2012
(51) Int. Cl.: A62C 3/02

(54) **BRANDBEKÄMPFUNG IN TUNNELN**
FIRE FIGHTING IN TUNNELS
LUTTE CONTRE LES INCENDIES DANS DES TUNNELS

(30) Priorität: 31.08.2011 DE 102011111525
(43) Veröffentlichungstag der Anmeldung: 09.07.2014
(73) Patentinhaber: Fogtec Brandschutz GmbH & Co. KG, 51063 Köln (DE)
(72) Erfinder: SPRAKEL, Dirk K., 50996 Köln (DE); LAKKONEN, Max, FI-38200 Sastamala (FI)
(74) Vertreter: Cohausz & Florack
(86) Internationale Anmeldenummer: PCT/EP2012/064534
(87) Internationale Veröffentlichungsnummer: WO 2013/029883

(56) Entgegenhaltungen:
- EP-A1- 2 090 336
- EP-A2- 1 103 284
- WO-A1-03/033079

## Beschreibung

Der Gegenstand betrifft eine Brandbekämpfungseinrichtung sowie ein Verfahren zum Bekämpfen von Bränden in Tunneln, wobei ein Löschfluid über eine Hauptlöschfluidleitung an Sektionsleitungen weitergeleitet wird und mittels Löschdüsen ausgebracht wird.

Die Brandbekämpfung in Tunneln ist enorm wichtig, da für Personen innerhalb des Tunnels unmittelbar nach einem Brand akute Lebensgefahr besteht. Insbesondere durch Schwertransporte, die gelegentlich auch leicht entflammbare Materialen transportieren und das im Straßenverkehr immanente Unfallrisiko ist die Brandgefahr in Tunneln besonders hoch. WO 03/033079 offenbart eine Brandbekämpfungseinrichtung nach dem Oberbegriff des Anspruchs 1.

Die für die Brandbekämpfung in Tunneln eingesetzten Brandbekämpfungseinrichtungen müssen so dimensioniert sein, dass im Falle des Brandes ausreichend Löschfluid an den Brandherd gebracht wird, um den Brand zumindest zu unterdrücken. Das Löschfluid wird über Hauptlöschfluidleitungen auf Sektionsleitungen verteilt. Die Sektionsleitungen sind in der Regel über Ventile mit der Hauptlöschfluidleitung verbunden und die Ventile lassen sich ereignisgesteuert öffnen oder schließen. Somit ist es möglich, die Ventile zu öffnen, die den Sektionsleitungen zugeordnet sind, in denen ein Brand lokalisiert wurde. Die Hauptlöschfluidleitung muss so dimensioniert sein, dass diese einen ausreichend geringen Strömungswiderstand gegenüber dem Löschfluid darstellt, so dass die an den Sektionsleitungen angeschlossenen Düsen mit ausreichend Fluid versorgt werden. Abhängig von der Anzahl der Sektionsleitungen, die mit einer Hauptlöschfluidleitung im Falle eines Brandes verbunden werden, ist die Durchflussmenge an Löschfluid durch die Hauptlöschfluidleitung zu bestimmen und die Hauptlöschfluidleitung entsprechend zu dimensionieren. Aus diesem Grunde ist die Hauptlöschfluidleitung mit wachsender Anzahl an gleichzeitig aktivierter Sektionsleitungen stetig größer zu dimensionieren. Dies führt zu erhöhten Kosten insbesondere für die Hauptlöschfluidleitung. Da diese in der Regel über größere Entfernungen mit der Fluidversorgung, insbesondere mit Fluidpumpen verbunden ist, ist die Dimensionierung der Hauptlöschfluidleitung ein entscheidendes Kostenkriterium für eine Brandbekämpfungseinrichtung.

Aus diesem Grunde lag dem Gegenstand die Aufgabe zugrunde, eine Brandbekämpfungseinrichtung zur Verfügung zu stellen, welche eine effiziente Brandbekämpfung bei gleichzeitig geringen Kosten für eine Hauptlöschfluidleitung ermöglicht.

Diese Aufgabe wird gegenständlich durch eine Brandbekämpfungseinrichtung nach Anspruch 1 sowie ein Verfahren nach Anspruch 13 gelöst.

Es ist erkannt worden, dass ein Tunnel in Längsabschnitte unterteilt werden kann. In jedem Längsabschnitt können Sektionsleitungen vorgesehen sein, die diesen Längsabschnitt absichern. Ein Längsabschnitt kann darüber hinaus in Querabschnitte unterteilt sein. Querabschnitte können den Längsabschnitt des Tunnels in seiner Breite in einzelne Abschnitte unterteilen. Das bedeutet, dass pro Längsabschnitt mehrere Sektionsleitungen vorgesehen sind, die jeweils einem Querabschnitt zugeordnet sind. Ein Querabschnitt ist einem die Breite des Tunnels unterteilenden Abschnitt zugeordnet. Die Gesamtbreite des Tunnels ist im Wesentlichen durch die Gesamtzahl der Querabschnitte eines Längsabschnittes abgedeckt.

Es ist erkannt worden, dass ein Brand einem Querabschnitt zugeordnet wird, in dem ein Brand lokalisiert wird. Mittels einer Brandlokalisationseinrichtung lässt sich lokalisieren, in welchem Querabschnitt ein Brand im Wesentlichen stattfindet. Durch eine ausreichend genaue Lokalisierung des Brandes innerhalb der den Längsabschnitt unterteilenden Querabschnitten ist es möglich, mittels einer Steuereinrichtung die Hauptlöschfluidleitung mit einer begrenzten Auswahl aus den Sektionsleitungen zu verbinden.

Es ist erkannt worden, dass bei einem lokalisierten Brand nicht stets alle Sektionsleitungen eines Längsabschnitts mit der Hauptlöschfluidleitung verbunden werden müssen. Vielmehr ist erkannt worden, dass bei einer ausreichend präzisen Lokalisation eines Brandes nur diejenigen Sektionsleitungen mit der Hauptlöschfluidleitung verbunden werden müssen, die an den Brand angrenzen. Dies führt dazu, dass die Anzahl der zu versorgenden Sektionsleitungen und Fluiddüsen gegenüber herkömmlichen Einrichtungen verringert wird, da gegenständlich nicht alle Sektionsleitungen mit der Hauptlöschfluidleitung verbunden werden, sondern nur ausgewählte. Die Dimensionierung der Hauptlöschfluidleitung kann somit kleiner sein, als bei herkömmlichen Brandbekämpfungseinrichtungen. Die Dimensionierung der Hauptlöschfluidleitung muss nur derart sein, dass eine begrenzte Auswahl aus den Sektionsleitungen mit ausreichend Löschfluid versorgt werden. Dies führt zu erheblichen Kosteneinsparungen bei der Brandbekämpfungseinrichtung bei gleichzeitig gleich gutem oder gar besserem Brandbekämpfungsergebnis.

Wie bereits erwähnt, wird ein Brand über durch Löschfluiddüsen ausgebrachtes Löschfluid bekämpft. Das Löschfluid ist vorzugsweise Wasser oder mit Tensiden versetztes Wasser. Um das Löschfluid auszubringen, sind in den Sektionsleitungen Löschfluiddüsen angeordnet. Diese sind vorzugsweise entlang der Längsrichtung einer Sektionsleitung über einen Längsabschnitt verteilt. Vorzugsweise sind zumindest drei Fluiddüsen pro Sektionsleitung vorgesehen. Auch ist es möglich, dass vier Fluiddüsen pro Sektionsleitung vorgesehen sind. Insbesondere können die Fluiddüsen in Abständen von drei bis sechs Metern voneinander entlang der Längsrichtung in den Sektionsleitungen angeordnet sein.

Ausgehend von der Hauptlöschfluidleitung bestehen Zuleitungen zu den Sektionsleitungen. Die Sektionsleitungen verlaufen im Wesentlichen parallel zur Längsrichtung des Tunnels. Sektionsleitungen innerhalb eines Längsabschnitts sind vorzugsweise parallel zueinander angeordnet, so dass mehrere parallel zueinander verlaufende Sektionsleitungen einen Längsabschnitt in Querabschnitte unterteilen.

Gemäß einem vorteilhaften Ausführungsbeispiel wird vorgeschlagen, dass die Querabschnitte einer Fahrspur im Tunnel zugeordnet sind. Bei einem dreispurigen Tunnel können somit drei Querabschnitte vorgesehen sein, wobei jeder Fahrspur ein Querabschnitt zugeordnet ist. Bei Eisenbahntunneln können ebenfalls mehrere Fahrspuren durch mehrere Schienenstränge gebildet sein, die entsprechend durch Querabschnitte unterteilt sind. Vorzugsweise ist der Tunnel jedoch ein Straßentunnel. Eine Sektionsleitung ist somit einer Fahrspur innerhalb des Tunnels zugeordnet. Vorzugsweise ist eine Sektionsleitung mittig zu dem Querabschnitt, insbesondere mittig zur Fahrspur angeordnet. Dies führt dazu, dass die Sektionsleitungen gleichmäßig über die Breite des Tunnels verteilt sind und dadurch eine bestmögliche Abdeckung der Tunnelfläche ermöglichen.

In Tunneln ist häufig in Abschnitten eine Parkbucht, eine Nothaltebucht oder ein Notausgang vorgesehen. Fahrzeuge, die in Brand geraten, halten häufig vorzugsweise in solchen Nothaltebuchten oder Parkbuchten. Somit sind gerade solche Bereiche innerhalb eines Tunnels besonders brandgefährdet und benötigen eine besondere Aufmerksamkeit hinsichtlich des Brandschutzes. Ein Querabschnitt ist vorzugsweise einer solchen Parkbucht, einer Nothaltebucht oder einem Notausgang im Tunnel zugeordnet. Somit lässt sich mittels der diesem Querabschnitt zugeordneten Sektionsleitungen ein Brand sicher bekämpfen. Andererseits führt jedoch der zusätzliche Querabschnitt dazu, dass zumindest eine weitere Sektionsleitung innerhalb des Längsabschnitts mit Löschfluid beschickt werden muss. Bei einem normalerweise dreispurigen Tunnel führt die Parkbucht dazu, dass eine vierte Spur abgesichert werden muss. Dies führt zu einem weiteren Querabschnitt und somit zu einer weiteren Sektionsleitung. Die Hauptlöschfluidleitung kann vorzugsweise dazu ausgelegt sein, insgesamt drei Sektionsleitungen innerhalb eines Längsabschnitts mit Löschfluid zu versorgen. Ferner kann die Hauptlöschfluidleitung so ausgelegt sein, dass zwei Längsabschnitte gleichzeitig mit Löschfluid versorgt werden. Dies führt dazu, dass die Hauptlöschfluidleitung entweder für maximal drei oder maximal sechs Sektionsleitungen ausgelegt ist. Wird noch zusätzlich die Parkbucht abgesichert, kommt zumindest eine weitere Sektionsleitung hinzu, was zu einer Unterdimensionierung der Hauptlöschfluidleitung führen könnte. Gegenständlich wird dies jedoch dadurch vermieden, dass durch die Lokalisation des Brandes nicht alle Sektionsleitungen innerhalb eines Längsabschnitts mit der Hauptlöschfluidleitung verbunden werden müssen, sondern lediglich eine begrenzte Auswahl aus den zur Verfügung stehenden Sektionsleitung. Im Falle eines Brandes innerhalb einer Parkbucht würde dieser dort lokalisiert und zumindest die Sektionsleitung, die dem Querabschnitt der Parkbucht zugeordnet ist, mit der Hauptlöschfluidleitung verbunden.

In jedem Längsabschnitt sind vorzugsweise drei oder vier Sektionsleitungen vorgesehen, die den Längsabschnitt in drei oder vier Querabschnitte unterteilen. Die Unterteilung des Längsabschnitts in Querabschnitte kann abhängig von der Anzahl der Fahrspuren innerhalb des Tunnels sein oder auch von der Breite des Tunnels. Vorzugsweise kann ein Querabschnitt eine Breite zwischen zwei und vier Metern haben. Abhängig von der Gesamtbreite des Tunnels können dann drei oder vier Querabschnitte vorgesehen sein.

Gemäß einem vorteilhaften Ausführungsbeispiel wird vorgeschlagen, dass die begrenzte Auswahl aus den Sektionsleitungen drei oder weniger Sektionsleitungen betrifft. Bei einem vierspurigen Tunnel könnte dies bedeuten, dass lediglich drei Sektionsleitungen im Brandfall mit einer Hauptlöschfluidleitung pro Längsabschnitt verbunden werden. Vorzugsweise sollten die Sektionsleitungen mit Löschfluid beschickt werden, die in der Nähe des lokalisierten Brandes sind. Aus diesem Grunde wird vorgeschlagen, dass die begrenzte Auswahl die Sektionsleitung betrifft, in deren jeweiligen Querabschnitt der Brand lokalisiert ist. Zusätzlich zu dieser Sektionsleitung kann zumindest eine weitere Sektionsleitung mit der Hauptlöschfluidleitung verbunden werden, deren jeweiliger Querabschnitt unmittelbar an dem Querabschnitt angrenzt, in dem der Brand lokalisiert ist. Wird ein Brand beispielsweise in einer mittleren Fahrspur detektiert, kann der mittlere Querabschnitt und die links und rechts davon liegenden Querabschnitte bzw. die diesen Querabschnitten zugeordneten Sektionsleitungen mit der Hauptlöschfluidleitung verbunden werden. Wird ein Brand in einer Parkbucht lokalisiert, kann vorzugsweise die Sektionsleitung, die der Parkbucht zugeordnet ist, mit der Hauptlöschfluidleitung verbunden werden und die Sektionsleitungen, die den Querabschnitten zugeordnet sind, die an die Parkbucht angrenzen, beispielsweise die rechte Spur und die mittlere Spur. Somit kann die Sektionsleitung des unmittelbar angrenzenden Querabschnitts mit der Hauptlöschfluidleitung verbunden werden und die Sektionsleitung des diesem Querabschnitt benachbarten Querabschnitts.

Gemäß einem vorteilhaften Ausführungsbeispiel wird vorgeschlagen, dass die Sektionsleitung eines Längsabschnitts über zumindest zwei Zuleitungen mit der Hauptlöschfluidleitung verbunden sind. D.h., dass zwei getrennte Zuleitungen zu der Hauptlöschfluidleitung führen und diese beiden Zuleitungen mit den Sektionsleitungen verbunden sind. Sektionsleitungen sind somit über zwei Zuleitungen mit der Hauptlöschfluidleitung verbunden. Eine Zuleitung ist gegenüber der Hauptlöschfluidleitung durch ein Ventil gesichert. Um zu verhindern, dass Löschfluid von einer Zuleitung in die andere Zuleitung über die Sektionsleitung fließt, wird vorgeschlagen, dass zwischen den Sektionsleitungen und den Zuleitungen Rückschlagventile vorgesehen sind. In diesem Fall kann beim Öffnen eines Ventils einer ersten Zuleitung Löschfluid über diese Zuleitung in die Sektionsleitung fließen und das Rückschlagventil, welches zwischen Sektionsleitung und der weiteren Zuleitung angeordnet ist, kann ein Weiterfließen des Löschfluids in die zweite Zuleitung verhindern.

Die zuvor genannte Anordnung von Rückschlagventilen zwischen Zuleitung und Sektionsleitungen ist insbesondere dann vorteilhaft, wenn zumindest zwei Sektionsleitungen innerhalb eines Längsabschnitts mit nur einer Zuleitung verbunden sind, alle anderen Sektionsleitungen jedoch mit beiden Zuleitungen. In diesem Fall lässt sich zumindest eine Zuleitung und ein Ventil zwischen Hauptlöschfluidleitung und Sektionsleitung einsparen.

Gemäß einem vorteilhaften Ausführungsbeispiel wird vorgeschlagen, dass die Zuleitung über jeweils ein Ventil mit der Hauptlöschfluidleitung verbunden sind. Eine Zuleitung kann eine oder mehrere Sektionsleitungen mit der Hauptlöschfluidleitung verbinden. Um Löschfluid in die Sektionsleitung zu bringen, kann das Ventil, welches die Hauptlöschfluidleitung von der Zuleitung abtrennt, geöffnet werden. Ein Öffnen eines Ventils kann abhängig von der Brandlokalisation erfolgen, so dass lediglich die Sektionsleitungen über die Zuleitung mit der Hauptlöschfluidleitung verbunden werden, die für eine wirksame Brandbekämpfung notwendig sind.

Gemäß einem vorteilhaften Ausführungsbeispiel wird vorgeschlagen, dass die jeweils einem Längsabschnitt zugeordneten Sektionsleitungen einen Satz von Sektionsleitungen bilden. Das heißt, dass die den Querabschnitten des Längsabschnitts zugeordneten Sektionsleitungen den Satz von Sektionsleitungen bilden. In einem Längsabschnitt ist somit ein Satz von Sektionsleitungen vorgesehen. Eine Mehrzahl von Sätzen von Sektionsleitungen können in einer Mehrzahl von Längsabschnitten vorgesehen sein. Das heißt, dass pro Längsabschnitt ein Satz von Sektionsleitungen vorgesehen sein kann. Vorzugsweise können bei einer Lokalisation eines Brandes zumindest zwei Sätze von Sektionsleitungen aktiviert werden, wobei pro Satz von Sektionsleitungen nur eine Auswahl von Sektionsleitungen mit der Hauptlöschfluidleitung verbunden wird.

Gemäß einem vorteilhaften Ausführungsbeispiel ist eine Sektionsleitung über eine Länge von 20m parallel zur Längsrichtung des Tunnels angeordnet. Längen von 30 oder 40m sind ebenfalls möglich.

Die Sektionsleitung ist mit zumindest drei Löschfluiddüsen bestückt, die vorzugsweise äquidistant über die Gesamtlänge der Sektionsleitung verteilt sind.

Eine Löschfluiddüse ist vorzugsweise eine Löschnebeldüse oder eine Sprinklerdüse. Eine Löschnebeldüse hat den Vorteil, dass diese das Löschfluid fein vernebelt und somit eine gute Brandbekämpfung ermöglicht, in dem der Brandherd sehr gut durch den feinen Wassernebel gekühlt wird. Löschnebel wird vorzugsweise bei hohen Drucken erzeugt, die insbesondere über 2,5 bar, 5 bar oder gar 10 bar liegen.

Um einen Brand innerhalb einer Parkbucht, einer Nothaltebucht oder einem Notausgang sicher bekämpfen zu können, wird vorgeschlagen, dass in Längsrichtung hintereinander zwei Sektionsleitungen in einer solchen vorgesehen sind. Jede der beiden Sektionsleitungen kann einem getrennten Satz Sektionsleitungen zugeordnet sein. Auch ist es möglich, dass die beiden Sektionsleitungen einem gemeinsamen Satz an Sektionsleitungen zugeordnet sind oder bilden.

Gemäß einem vorteilhaften Ausführungsbeispiel wird vorgeschlagen, dass die Sektionsleitungen eines Längsabschnitts über jeweils zumindest zwei Zuleitungen mit der Hauptlöschfluidleitung verbunden sind. In diesem Fall sind die Sektionsleitungen jeweils mit den Zuleitungen zu der Hauptlöschfluidleitung verbunden und können über beide Zuleitungen mit Löschfluid versorgt werden. Um einen hydraulischen Kurzschluss zwischen Zuleitungen über die Sektionsleitungen zu verhindern, werden Rückschlagventile zwischen den Zuleitungen und den Sektionsleitungen, wie zuvor bereits erläutert, vorgeschlagen. Sind ferner die Sektionsleitungen, die an den gegenüberliegenden Enden eines Längsabschnitts angeordnet sind über nur eine der Zuleitungen mit der Hauptlöschfluidleitung verbunden, ist es möglich, durch Öffnen eines Ventils einer Zuleitung eine begrenzte Anzahl bzw. Auswahl an Sektionsleitungen mit der Hauptlöschfluidleitung zu verbinden. Abhängig vom jeweils geöffneten Ventil zwischen Zuleitung und Hauptlöschfluidleitung werden die gemeinsamen Sektionsleitungen und die Sektionsleitung an jeweils einem Ende der Breite des Tunnels mit Löschfluid beschickt.

Ein weiterer Aspekt ist ein Verfahren nach Anspruch 17. Zunächst muss ausreichend sicher ein Brand lokalisiert werden. Dabei kann der Brand vorzugsweise einem Querabschnitt zugeordnet werden, wobei ein Querabschnitt den Längsabschnitt eines Tunnels in seiner Breite unterteilt. Je nach Lokalisation des Brandes kann anschließend eine begrenzte Auswahl der jeweils einem Querabschnitt zugeordneten Sektionsleitungen mit der Hauptlöschfluidleitung verbunden werden. Hierzu können die entsprechenden Ventile, die die Sektionsleitung von der Hauptlöschfluidleitung trennen, geöffnet oder geschlossen werden.

Gemäß einem vorteilhaften Ausführungsbeispiel wird vorgeschlagen, dass die Sektionsleitungen mit der Hauptlöschfluidleitung verbunden werden, welche dem Querabschnitt zugeordnet sind, in dem der Brand lokalisiert wurde. Ferner können zusätzlich die Sektionsleitungen mit der Hauptlöschfluidleitung verbunden werden, die unmittelbar an dem Querabschnitt angrenzen, in dem Brand lokalisiert wurde.

Gemäß einem vorteilhaften Ausführungsbeispiel wird vorgeschlagen, dass aus einer Gesamtzahl von N (mit N: natürliche Zahl) N-1 oder N-2Sektionsleitungen bei einem lokalisierten Brand mit der Hauptlöschfluidleitung verbunden werden.

Das zuvor genannte Verfahren kann auch als Computerprogramm oder als ein auf dem Speichermedium gespeichertes Computerprogramm realisiert werden. Hierbei werden die genannten Verfahrensschritte in der Steuereinrichtung bzw. der Brandlokalisationseinrichtung durch ein Computerprogramm das entsprechend programmiert ist durchgeführt.

Die Merkmale der Verfahren und Vorrichtungen sind frei miteinander kombinierbar. Insbesondere können Merkmale der Beschreibung und/oder der abhängigen Ansprüche, auch unter vollständiger oder teilweiser Umgehung von Merkmalen der unabhängigen Ansprüche, in Alleinstellung oder frei miteinander kombiniert eigenständig erfinderisch sein.

Nachfolgend wird der Gegenstand anhand einer Ausführungsbeispiele zeigenden Zeichnung näher erläutert.

In der Zeichnung zeigen:
- Fig. 1: einen schematischen Aufbau einer Brandbekämpfungseinrichtung in einem Tunnel;
- Fig. 2: eine aktivierte Brandbekämpfungseinrichtung nach Fig. 1 bei einem Brand in einem ersten Querabschnitt;
- Fig. 3: eine aktivierte Brandbekämpfungseinrichtung nach Fig. 1 bei einem Brand in einer Nothaltebucht.
- Fig. 4: eine aktivierte Brandbekämpfungseinrichtung nach Fig. 1 bei einem Brand in einem weiteren Querschnitt.

Fig. 1 zeigt schematisch einen Tunnel mit drei Fahrspuren 1, 3, 5 und einer Nothaltebucht 7. Der Tunnel ist entlang seiner Längsrichtung in vier Längsabschnitte A, B, C und D unterteilt. Jeder Längsabschnitt A, B, C, D ist in Querabschnitte a, b, c, d unterteilt. Zu erkennen ist, dass der Längsabschnitt A in die Querabschnitte a, b, c, unterteilt ist. Die Querabschnitte a, b, c unterteilen den Tunnel in gleich breite Abschnitte. Die Längsabschnitte B, C verfügen über einen weiteren Querabschnitt d, der der Nothaltebucht 7 zugeordnet ist. Die Querabschnitte a, b, c sind den Fahrspuren 1, 3, 5 zugeordnet.

Ferner ist zu erkennen, dass in jedem Querabschnitt a, b, c, d eine Sektionsleitung 2 vorgesehen ist. Nachfolgend wird auf die Sektionsleitungen 2 in der Art Bezug genommen, dass z.B. die Sektionsleitung 2_{Aa} dem Längsabschnitt A und dem Querabschnitt a zugeordnet ist und beispielsweise die Sektionsleitung 2_{Bd} dem Längsabschnitt B und dem Querabschnitt d zugeordnet ist.

Die Sektionsleitungen 2 sind mit einer Hauptlöschfluidleitung 4 über Ventile 5 verbunden. Die Verbindung zwischen der Hauptlöschfluidleitung 4 und den Sektionsleitungen 2 erfolgt über die Ventile 5 und die Zuleitungen 14.

Die Ventile 5_{A1} und 5_{A2} verbinden die Sektionsleitungen 2_{Aa}, 2_{Ab}, 2_{Ac} mit der Hauptlöschfluidleitung 4 über die Zuleitung 14_{A1}, 14_{A2}.

Entsprechende Suffixe für die Bezeichnung der Ventile als auch der Zuleitungen werden nachfolgend auch für die Längsabschnitte B, C, D verwendet.

Die Hauptlöschfluidleitung 4 ist mit einer Löschfluidversorgung 8 verbunden, die beispielsweise eine Pumpe ist und Löschfluid unter Druck zu den Sektionsleitungen 2 befördern kann.

Ferner sind in dem Tunnel Brandlokalisationseinrichtungen 16 angeordnet. Diese können beispielsweise Kameras oder Rauchgasdetektoren sein. Die Brandlokalisationseinrichtungen 16 sind mit einer Steuereinrichtung 6 verbunden. Abhängig von einer Lokalisation eines Brandes in einem Querabschnitt 2 kann die Steuereinrichtung 6 die Ventile 5 ansteuern, derart, dass diese geöffnet oder geschlossen werden.

Um die Anzahl der Ventile 5 zu verringern, wird vorgeschlagen, dass Sektionsleitungen 2 teilweise überlappend mit zwei Steuerleitungen 14 verschaltet sind und zur Vermeidung von hydraulischen Kurzschlüssen Rückschlagventile 12 vorgesehen sind.

Beispielhaft ist in Längsabschnitt A die Sektionsleitung 2_{Ab} sowohl mit der Zuleitung 14_{A1} als auch mit der Zuleitung 14_{A2} verbunden. Öffnet eines der Ventile 5_{A1} oder 5_{A2}, so schließt sich das der gegenüberliegenden Zuleitung 14 zugeordnete Rückschlagventil 12, so dass ein hydraulischer Kurzschluss verhindert wird. Mit Hilfe dieser Anordnung ist es möglich, mittels zwei Ventilen 5 jeweils eine Auswahl aus drei Sektionsleitungen 2 mit Löschfluid zu beschicken. Zu erkennen ist, dass in dem Querabschnitt b die Sektionsleitung 2_{Ab} über die beiden Zuleitungen 14_{A1} und 14_{A2} mit der Hauptlöschfluidleitung 4 verbunden ist, wohingegen die an gegenüberliegenden Enden angeordnete Sektionsleitungen 2_{Aa} und 2_{Ac} mit nur jeweils einer Zuleitung 14_{A1} bzw. 14_{A2} verbunden ist.

Im Bereich der Nothaltebucht 7 kann beispielsweise eine eigene Zuleitung 14_{Bc} über das Ventil 5_{Bc} mit der Hauptlöschfluidleitung 4 verbunden sein und die Sektionsleitungen 2_{Bd} und 2_{Cd} mit Löschfluid versorgen. Ferner können die Sektionsleitungen 2_{Bd} und 2_{Cd} über die Sektionsleitung 14_{B2} als auch 14_{C1} versorgt werden.

Auch ist es möglich, dass pro Sektionsleitung 2, wie beispielsweise in Längsabschnitt D dargestellt eine eigene Zuleitung 14 vorgesehen ist.

Die Zuleitungen 14 sind nur beispielhaft dargestellt, vorteilhaft ist lediglich, dass bei einer Lokalisation eines Brandes nur eine Auswahl an Sektionsleitungen 2 innerhalb eines Längsabschnitts A, B, C, D mit einer Hauptlöschfluidleitung 4 verbunden wird.

Dies ist nachfolgend beispielhaft in Fig. 2 gezeigt.

In der Fig. 2 ist beispielhaft ein Brand im Querabschnitt Ac durch die Brandlokalisationseinrichtung 16A lokalisiert worden. Die Steuereinrichtung 6 empfängt ein entsprechendes Lokalisationssignal von der Brandlokalisationseinrichtung 16A. In der Steuereinrichtung 6 wird anschließend ein Steuersignal an das Ventil 5_{A2} übermittelt. Das Ventil 5_{A2} wird geöffnet, so dass Löschfluid über die Hauptlöschfluidleitung 4 in die Zuleitung 14_{A2} strömt. Die Zuleitung 14_{A2} ist mit den Sektionsleitungen 2_{Ab} und 2_{Ac} verbunden, so dass Löschfluid aus den dort angeordneten Löschnebeldüsen 10 austritt. Über das Rückschlagventil 12 von der Zuleitung 14_{A1} wird verhindert, dass Löschfluid von der Zuleitung 14_{A2} über die Sektionsleitung 2_{Ab} in die Zuleitung 14_{A1} fließt. Zu erkennen ist, dass nur eine Auswahl, nämlich zwei Sektionsleitungen 2_{Ab}, 2_{Ac} mit Löschfluid beaufschlagt werden, indem lediglich das Ventil 5_{A2} geöffnet wird. Der Brand in dem Querabschnitt Ac wird effektiv bekämpft. Dadurch, dass auch in dem Querabschnitt Ab Löschfluid ausgebracht wird, wird ein Übertreten des Brandes in andere Querabschnitte verhindert.

In Fig. 3 ist beispielhaft dargestellt, dass ein Brand in einem Querabschnitt Bd lokalisiert wurde. Bei einem solchen Brand geschieht folgendes:
Die Brandlokalisationseinrichtung 16B lokalisiert den Brand in Querabschnitt Bd. Über die Steuerleitung wird ein entsprechendes Lokalisationssignal an die Steuereinrichtung 6 übermittelt. Die Steuereinrichtung 6 stellt fest, dass der Querabschnitt Bd innerhalb einer Nothaltebucht 7 liegt. Dies führt dazu, dass zunächst ein Steuersignal an das Ventil 5_{Bc} übermittelt wird, welches die Hauptlöschfluidleitung 4 mit der Zuleitung 14_{Bc} verbindet. Über die Zuleitung 14_{Bc} strömt das Löschfluid dann in die Sektionsleitungen 2_{Bd} und 2_{Cd}. Löschfluid wird aus den Löschdüsen 10 dieser beiden Sektionsleitungen 2_{Bd}, 2_{Cd} ausgebracht.

Zusätzlich kann die Steuereinrichtung 6 ein Steuersignal an das Ventil 5_{B2} übermitteln, so dass das Ventil 5_{B2} öffnet. Löschfluid fließt dann zusätzlich über die Hauptlöschfluidleitung 4 in die Sektionsleitungen 2_{Bb} und 2_{Bc}, so dass auch über die dort angeordneten Löschdüsen 10 Löschfluid ausgebracht wird.

Fig. 4 zeigt ein weiteres Beispiel, bei dem ein Brand beispielsweise in dem Querabschnitt Cc lokalisiert wird. Bei einem solchen Brand geschieht folgendes:
Die Brandlokalisationseinrichtung 16C detektiert einen Brand auf der Fahrspur 5 im Längsabschnitt C und übermittelt ein entsprechendes Branddetektionssignal an die Steuereinrichtung 6. Die Steuereinrichtung 6 übermittelt daraufhin ein Steuersignal an das Ventil 5_{C1}, welches daraufhin öffnet. Über die Zuleitung 14_{C1} gelangt Löschfluid sowohl in die Sektionsleitung 2_{Cb}, die Sektionsleitung 2_{Cc} als auch die Sektionsleitung 2_{Cd}. Das an der Zuleitung 14_{Bc} angeordnete Steuerventil 12 verhindert, dass Löschfluid in die Zuleitung 14_{Bc} bzw. in die Sektionsleitung 2_{Bd} strömt. Das Rückschlagventil 12 an der Zuleitung 14_{C2} verhindert, dass Löschfluid über die Zuleitung 14_{C2} zur Sektionsleitung 2_{Ca} fließt. Löschfluid wird in diesem Fall über die Düsen in den Sektionsleitungen 2_{Cb}, 2_{Cc} und 2_{Cd} ausgebracht. Auch hier ist zu erkennen, dass aus den Löschdüsen in der Sektionsleitung 2_{Ca} kein Löschfluid ausgebracht wird, so dass auch hier lediglich eine begrenzte Anzahl an den Querabschnitten A, B, C, D zugeordneten Sektionsleitungen 2 mit Löschfluid beschickt wird.

Mit Hilfe der gegenständlichen Vorrichtung ist es möglich, eine Hauptlöschfluidleitung 4 kleiner zu dimensionieren als dies notwendig wäre, wenn ein gesamter Längsabschnitt mit Löschfluid beschickt würde. Dies führt dazu, dass bei gleich gutem Brandbekämpfungserfolg die Installationskosten verringert werden.

Es sei angemerkt, dass vorliegend die Hauptlöschfluidleitung 4 als auch die Ventile 5 außerhalb des Tunnels dargestellt sind, was lediglich der Übersichtlichkeit wegen erfolgte. Insbesondere können die Hauptlöschfluidleitung 4 als auch die Ventile 5 innerhalb des Tunnels angeordnet sein. Auch die räumliche Anordnung der Sektionsleitung 2 als auch der Zuleitungen 14 ist rein beispielhaft gewählt und wird an örtliche Gegebenheiten angepasst sein.

## Patentansprüche

1. Brandbekämpfungseinrichtung eingerichtet für Tunnel umfassend:
- zumindest eine Hauptlöschfluidleitung (4),
- zumindest zwei mit der Hauptlöschfluidleitung (4) verbundene Sektionsleitungen (2), wobei
- die Sektionsleitungen (2) einem Längsabschnitt (A, B, C) eines Tunnels zugeordnet sind, und
- einer mit einer Brandlokalisationseinrichtung (16) verbundenen Steuereinrichtung(6), wobei die Steuereinrichtung (6) abhängig von einer Brandlokalisatiön die Hauptlöschfluidleitung (4) mit einer begrenzten Auswahl aus den Sektionsleitungen (2) verbindet
**dadurch gekennzeichnet,**
- **dass** Sektionsleitungen (2) jeweils einem von zumindest zwei den Längsabschnitt (A, B, C) unterteilenden Querabschnitten (a, b, c) zugeordnet sind,
- **dass** die Brandlokalisationseinrichtung (16) einen lokalisierten Brand einem Querabschnitt (a, b, c) zuordnet.

2. Brandbekämpfungseinrichtung nach Anspruch 1, **dadurch gekennzeichnet, dass** die Sektionsleitungen (2) jeweils in Längsrichtung verteilte Löschfluiddüsen (10) aufweisen und/oder dass die Sektionsleitungen (2) in Längsrichtung im Wesentlichen parallel zueinander verlaufen.

3. Brandbekämpfungseinrichtung nach einem der Ansprüche 1 bis 2, **dadurch gekennzeichnet, dass** die Querabschnitte (a, b, c) einer Fahrspur (1, 3, 5) im Tunnel zugeordnet sind und dass die Sektionsleitungen (2) vorzugsweise im Wesentlichen mittig zu einer Fahrspur (1, 3, 5) des zugeordneten Querabschnitts (a, b, c) angeordnet sind.

4. Brandbekämpfungseinrichtung nach einem der Ansprüche 1 bis 3, **dadurch gekennzeichnet, dass** ein Querabschnitt (a, b, c) einer Parkbucht, einer Nothaltebuch (7) oder einem Notausgang im Tunnel zugeordnet ist und/oder dass zumindest zwei in Längsrichtung hintereinander angeordnete Sektionsleitungen (2) einer Parkbucht, einer Nothaltebuch (7) oder einem Notausgang zugeordnet sind.

5. Brandbekämpfungseinrichtung nach einem der Ansprüche 1 bis 4, **dadurch gekennzeichnet, dass** die Sektionsleitungen (2) jeweils einem aus zumindest drei oder vier den Längsabschnitt (A, B, C) unterteilenden Querabschnitten (a, b, c) zugeordnet sind.

6. Brandbekämpfungseinrichtung nach einem der Ansprüche 1 bis 5, **dadurch gekennzeichnet, dass** die begrenzte Auswahl aus den Sektionsleitungen (2) drei oder weniger Sektionsleitungen (2) betrifft und/oder dass die begrenzte Auswahl die Sektionsleitung (2) betrifft, in deren jeweiligem Querabschnitt (a, b, c) der Brand lokalisiert ist und dass die begrenzte Auswahl zusätzlich zumindest die Sektionsleitung (2) betrifft, deren jeweiliger Querabschnitt (a, b, c) unmittelbar an den Querabschnitt (a, b, c) angrenzt, in dem der Brand lokalisiert ist.

7. Brandbekämpfungseinrichtung nach einem der Ansprüche 1 bis 6, **dadurch gekennzeichnet, dass** die Sektionsleitungen (2) eines Längsabschnitts (A, B; C) über zumindest zwei Zuleitungen (14) mit der Hauptlöschfluidleitung (4) verbunden sind und dass zumindest eine der Sektionsleitungen (2) mit beiden Zuleitungen (14) über jeweils ein Rückschlagventil (12) verbunden ist.

8. Brandbekämpfungseinrichtung nach einem der Ansprüche 1 bis 7, **dadurch gekennzeichnet, dass** die Zuleitungen (14) über jeweils ein Ventil mit der Hauptlöschfluidleitung (4) verbunden sind und dass die Steuereinrichtung (8) die Ventile abhängig von der Brandlokalisation verbindet.

9. Brandbekämpfungseinrichtung nach einem der Ansprüche 1 bis 8, **dadurch gekennzeichnet, dass** die jeweils einem Längsabschnitt (A, B, C) zugeordneten Sektionsleitungen (2) einen Satz von Sektionsleitungen (2) bilden und dass eine Mehrzahl von Sätzen von Sektionsleitungen (2) einer Mehrzahl von Längsabschnitten (A, B, C) zugeordnet sind.

10. Brandbekämpfungseinrichtung nach einem der Ansprüche 1 bis 9, **dadurch gekennzeichnet, dass** eine Sektionsleitung (2) eine Länge von zumindest 20 Metern parallel zur Längsrichtung hat.

11. Brandbekämpfungseinrichtung nach einem der Ansprüche 1 bis 10, **dadurch gekennzeichnet, dass** in einer Sektionsleitung (2) zumindest drei Löschfluiddüsen (10) angeordnet sind und/oder dass eine Löschfluiddüse (10) eine Löschnebeldüse oder eine Sprinklerdüse ist.

12. Brandbekämpfungseinrichtung nach einem der Ansprüche 1 bis 11, **dadurch gekennzeichnet, dass** die Sektionsleitungen (2) eines Längsabschnitts (A, B, C) über jeweils zumindest zwei Zuleitungen (14) mit der Hauptlöschfluidleitung (4) verbunden sind und dass an den gegenüberliegenden Enden eines Querabschnitts angeordnete Sektionsleitungen (2) über jeweils nur eine Zuleitung (14) mit der Hauptlöschfluidleitung (4) verbunden sind.

13. Verfahren zum Betreiben einer Brandbekämpfungseinrichtung in Tunneln umfassend:
- Lokalisieren eines Brandes in einem von zumindest zwei einen Längsabschnitt (A, B, C) des Tunnels unterteilenden Querabschnitten (a, b, c),
- Verbinden von einer begrenzten Auswahl von jeweils einem Querabschnitt (a, b, c) zugeordneten Sektionsleitungen (2) mit einer Hauptlöschfluidleitung (4) abhängig von dem lokalisierten Brand.

14. Verfahren nach Anspruch 13, **dadurch gekennzeichnet, dass** zumindest die Sektionsleitungen (2) mit der Hauptlöschfluidleitung (4) verbunden werden, welche dem Querabschnitte (a, b, c) zugeordnet sind in dem der Brand lokalisiert wurde und die diesem Querabschnitt (a, b, c) unmittelbar benachbarten Querabschnitten (a, b, c) zugeordneten.

15. Verfahren nach Anspruch 13 oder 14, **dadurch gekennzeichnet, dass** N-1 aus einer Gesamtzahl von N Sektionsleitungen bei einem lokalisierten Brand mit der Hauptlöschfluidleitung verbunden werden.

## Claims

1. Fire-fighting device configured for tunnels, comprising:
- at least one main extinguishing fluid line (4),
- at least two sectional lines (2) connected to the main extinguishing fluid line (4), wherein
- the sectional lines (2) are allocated to a longitudinal section (A, B, C) of a tunnel and
- a control device connected a fire localisation (16) device, wherein the control device (16) connects the main extinguishing fluid line (4) to a limited selection of the sectional lines (2) depending on a fire localisation, **characterized in that**
- the sectional lines (2) are allocated to one of at least two transverse sections (a, b, c) subdividing the longitudinal section (A, B, C), respectively, and
- the fire localisation device (16) allocates a localised fire to a transverse section (a, b, c).

2. Fire-fighting device according to Claim 1, **characterised in that** the sectional lines (2) have extinguishing fluid nozzles (10) distributed in the longitudinal direction, respectively, and/or the sectional lines (2) run essentially parallel to one another in the longitudinal direction.

3. Fire-fighting device according to one of Claims 1 to 3, **characterised in that** the transverse sections (a, b, c) are allocated to a traffic lane (1, 3, 5) in the tunnel and that the sectional lines (2) are preferably arranged essentially centrally in relation to a traffic lane (1, 3, 5) of the allocated transverse section (a, b, c).

4. Fire-fighting device according to one of Claims 1 to 4, **characterised in that** a transverse section (a, b, c) is allocated to a parking bay, an emergency stopping bay or an emergency exit in the tunnel, and/or that two in longitudinal direction consecutive sectional lines (2) are allocated to a parking bay, an emergency stopping bay or an emergency exit.

5. Fire-fighting device according to one of Claims 1 to 4, **characterised in that** the sectional lines (2) are allocated respectively to one of at least three or four transverse sections (A, B, C) subdividing the longitudinal section (a, b, c).

6. Fire-fighting device according to one of Claims 1 to 5, **characterised in that** the limited selection of the sectional lines (2) relates to three or fewer sectional lines, and/or the limited selection relates to the sectional line (2) in the respective transverse section (a, b, c) of which the fire is localised and that the limited selection additionally relates to at least the sectional line (2) of which the respective transverse section (a, b, c) is immediately adjacent to the transverse section (a, b, c) in which the fire is localised.

7. Fire-fighting device according to one of Claims 1 to 6, **characterised in that** the sectional lines (2) of a longitudinal section (A, B, C) are connected to the main extinguishing fluid line (4) via at least two supply lines (14) and that at least one of the sectional lines (29 is connected to both supply lines (14), respectively via a non-return valve.

8. Fire-fighting device according to one of Claims 1 to 7, **characterised in that** the supply lines (14) are connected to the main extinguishing fluid line (4) respectively via a valve and that the control device connects the valves depending on the fire localisation.

9. Fire-fighting device according to one of Claims 1 to 8, **characterised in that** the sectional lines (2) allocated to a longitudinal section (A, B, C), respectively, form a set of sectional lines (2) and that a plurality of sets of sectional lines (2) are allocated to a plurality of longitudinal sections (A, B, C).

10. Fire-fighting device according to one of Claims 1 to 9, **characterised in that** a sectional line (2) has a length of at least 20 metres parallel to the longitudinal direction.

11. Fire-fighting device according to one of Claims 1 to 10, **characterised in that** at least three extinguishing fluid nozzles (10) are arranged in a sectional line (2), and/or that an extinguishing fluid nozzle (10) is an extinguishing spray nozzle or a sprinkler nozzle.

12. Fire-fighting device according to one of Claims 1 to 11, **characterised in that** the sectional lines (2) of a longitudinal section (A, B, C) are connected via at least two supply lines (14), respectively, to the main extinguishing fluid line (4) and that sectional lines (2) arranged on the opposite-lying ends of a transverse section are connected respectively to the main extinguishing fluid line via (4) one supply line (14) only.

13. Method for operating a fire-fighting device in tunnels, comprising:
- localisation of a fire in one of at least two transverse sections (a, b, c) subdividing a longitudinal section (A, B, C) of the tunnel,
- connection of a limited selection of sectional lines (2) allocated in each case to a transverse section (a, b, c) to a main extinguishing fluid line (4) depending on the localised fire.

14. Method according to Claim 13, **characterised in that** at least the sectional lines (2) which are allocated to the transverse section (a, b, c) in which the fire has been localised and the sectional lines (2) allocated to the transverse sections (a, b, c) immediately adjacent to this transverse section are connected to the main extinguishing fluid line (4).

15. Method according to Claim 13 or 14, **characterised in that** N-1 out of a total number of N sectional lines are connected to the main extinguishing fluid line when a fire has been localised.

## Revendications

1. Dispositif de lutte contre les incendies dans les tunnels, comprenant:
- au moins une principale conduite de fluide extincteur (4),
- au moins deux conduites sectionnelles (2) qui sont reliées à la principale conduite de fluide extincteur (4), sachant que les conduites sectionnelles (2) sont associées à une section longitudinale (A, B, C) d'un tunnel,
et
- un dispositif de commande (6) qui est relié à un système de localisation d'incendies (16), sachant que le dispositif de commande (6) relie la principale conduite de fluide extincteur (4) à un choix limité de conduites sectionnelles (2) en fonction d'une localisation d'incendies,
**caractérisé en ce que**
- des conduites sectionnelles (2) sont respectivement associées à l'une d'au moins deux sections transversales (a, b, c) qui divisent la section longitudinale (A, B, C),
- le système de localisation d'incendies (16) associe un incendie localisé à une section transversale (a, b, c).

2. Dispositif de lutte contre les incendies selon la revendication 1,
**caractérisé en ce que** les conduites sectionnelles (2) sont respectivement dotées de buses pour la projection de fluide extincteur (10), qui sont réparties dans la direction longitudinale, et / ou que les conduites sectionnelles (2) s'étendent sensiblement parallèlement les unes aux autres, dans la direction longitudinale.

3. Dispositif de lutte contre les incendies selon l'une des revendications 1 à 2,
**caractérisé en ce que** les sections transversales (a, b, c) sont associées à une voie (1, 3, 5) dans le tunnel et q u e les conduites sectionnelles (2) sont disposées de préférence sensiblement centralement par rapport à une voie (1, 3, 5) de la section transversale (a, b, c) associée.

4. Dispositif de lutte contre les incendies selon l'une des revendications 1 à 3,
**caractérisé en ce qu**' une section transversale (a, b, c) est associée à une aire de stationnement, une aire d'arrêt d'urgence (7) ou d'une sortie de secours dans la tunnel et / ou qu'au moins deux conduites sectionnelles (2), disposées l'une derrière l'autre dans la direction longitudinale, sont associées à une aire de stationnement, une aire d'arrêt d'urgence (7) ou à une sortie de secours.

5. Dispositif de lutte contre les incendies selon l'une des revendications 1 à 4,
**caractérisé en ce que** chacune des conduites sectionnelles (2) est respectivement associées à l'une d'au moins trois ou quatre sections transversales (a, b, c) qui divisent la section longitudinale (A, B, C).

6. Dispositif de lutte contre les incendies selon l'une des revendications 1 à 5,
**caractérisé en ce que** le choix limité des conduites sectionnelles (2) concerne trois ou moins conduites sectionnelles (2) et / ou q u e le choix limité concerne la conduite sectionnelle (2) dans la sections transversales (a, b, c) de laquelle l'incendie est localisé et q u e le choix limité concerne en outre au moins la conduite sectionnelle (2) dont la sections transversales (a, b, c) est directement adjacente à la section transversale (a, b, c) dans laquelle l'incendie est localisé.

7. Dispositif de lutte contre les incendies selon l'une des revendications 1 à 6,
**caractérisé en ce que** les conduites sectionnelles (2) d'une section longitudinale (A, B, C) sont reliées à la principale conduite de fluide extincteur (4) par l'intermédiaire d'au moins deux conduites d'alimentation (14) et qu'au moins l'une des conduites sectionnelles (2) est reliée aux deux conduites d'alimentation (14) par l'intermédiaire d'une soupape de retenue (12) respective.

8. Dispositif de lutte contre les incendies selon l'une des revendications 1 à 7,
**caractérisé en ce que** les conduites d'alimentation (14) sont reliées chacune à la principale conduite de fluide extincteur (4) par l'intermédiaire d'une soupape respective et que le dispositif de commande (6) raccorde les soupapes en fonction de la localisation de l'incendie.

9. Dispositif de lutte contre les incendies selon l'une des revendications 1 à 8,
**caractérisé en ce que** les conduites sectionnelles (2) respectivement associées à une section longitudinale (A, B, C) forment un jeu de conduites sectionnelles (2) et que plusieurs jeux de conduites sectionnelles (2) sont associés à plusieurs sections longitudinales (A, B, C).

10. Dispositif de lutte contre les incendies selon l'une des revendications 1 à 9,
**caractérisé en ce qu**' une conduite sectionnelle (2) est dotée d'une longueur de 20 mètres au moins, parallèlement à la direction longitudinale.

11. Dispositif de lutte contre les incendies selon l'une des revendications 1 à 10,
**caractérisé en ce que**, dans une conduite sectionnelle (2), sont disposés au moins trois buses pour fluide extincteur (10) et / ou qu'une buses pour fluide extincteur (10) est une buse de brumisation ou une buse de type Sprinkler.

12. Dispositif de lutte contre les incendies selon l'une des revendications 1 à 11,
**caractérisé en ce que** les conduites sectionnelles (2) d'une section longitudinale (A, B, C) sont respectivement reliées à la principale conduite de fluide extincteur (4) par l'intermédiaire d'au moins deux conduites d'alimentation (14) et que des conduites sectionnelles (2), disposées aux extrémités opposées d'une section transversale, sont respectivement reliées à la principale conduite de fluide extincteur (4) par seulement une conduites d'alimentation (14).

13. Procédé de lutte contre les incendies dans des tunnels, comprenant
- la localisation d'un incendie dans l'une d'au moins deux sections transversales (a, b, c) qui divisent une section longitudinale (A, B, C) du tunnel,
- la liaison d'un choix limité de conduites sectionnelles (2) respectivement associées à une section transversale (a, b, c) à une principale conduite de fluide extincteur (4) en fonction de l'incendie localisé.

14. Procédé selon la revendication 13,
**caractérisé en ce que** sont reliées à la principale conduite de fluide extincteur (4) au moins les conduites sectionnelles (2) qui sont associées à la sections transversales (a, b, c) dans laquelle l'incendie a été localisé, et celles associées aux sections transversales (a, b, c) directement voisines de cette sections transversales (a, b, c).

15. Procédé selon revendication 13 ou 14,
caractérisé e n c e que N-1 d'un nombre total de N conduites sectionnelles sont reliées à la principale conduite de fluide extincteur quand un incendie est localisé.
